# EUROPÄISCHE PATENTSCHRIFT

(11) **EP 1 141 212 B1**
(45) Veröffentlichungstag und Bekanntmachung des Hinweises auf die Patenterteilung: **08.08.2007**
(21) Anmeldenummer: 99965439.5
(22) Anmeldetag: 04.12.1999
(51) Int. Cl.: C11D 3/39, C11D 3/20, C11D 1/72

(54) **PASTENFÖRMIGES WASCHMITTEL**
PASTY WASHING AGENT
PRODUIT DE LAVAGE SOUS FORME DE PATE

(30) Priorität: 15.12.1998 DE 19857687
(43) Veröffentlichungstag der Anmeldung: 10.10.2001
(73) Patentinhaber: ECOLAB INC., St. Paul, MN 55102-1390 (US)
(72) Erfinder: SHAMAYELI, Khalil, D-40225 Düsseldorf (DE); MERZ, Thomas, D-40723 Hilden (DE); KÖPPELMANN, Edgar, D-40723 Hilden (DE); FURITSCH, Heinrich, Peter, D-40591 Düsseldorf (DE)
(74) Vertreter: polypatent
(86) Internationale Anmeldenummer: PCT/EP1999/009503
(87) Internationale Veröffentlichungsnummer: WO 2000/036071

(56) Entgegenhaltungen:
- EP-A- 0 373 483
- EP-B1- 1 274 303
- DE-A- 4 030 850
- DE-A- 4 428 958
- DE-A- 19 535 082
- KRÜSSMANN H.; HLOCH H.G.: 'Waschverfahren in der Gewerblichen Wäscherei' TENSIDE SURFACTANTS DETERGENTS Bd. 24, Nr. 6, 1987, MONCHEN, Seiten 341 - 349

## Beschreibung

Die vorliegende Erfindung betrifft pastenförmige Waschmittel für den Einsatz in der gewerblichen Wäscherei, ein Verfahren zur Herstellung derartiger Mittel und ein desinfizierendes Waschverfahren in der gewerblichen Wäscherei.

Im Haushalt eingesetzte Waschmittel sind auf die dort vorkommenden Bedürfnisse abgestimmt; so sind sie normalerweise pulverförmig oder hinreichend flüssig, um sich problemlos ausgießen und dosieren zu lassen. Da auch derartige Flüssigwaschmittel innerhalb relativ weiter Temperaturbereiche lagerstabil sein sollen, werden häufig Zusätze von organischen Lösungsmitteln und/oder Hydrotropen zugesetzt, die allerdings selbst keinen Beitrag zum Wasch- beziehungsweise Reinigungsergebnis liefern und aus diesem Grund unerwünscht sind. Eine Möglichkeit zur Umgehung eventueller Dosierprobleme mit nicht hinreichend flüssigen Mitteln wird in der europäischen Patentanmeldung EP 253 151 A2 vorgeschlagen. Aus diesem Dokument sind flüssige, teilweise hochviskose Waschmittel auf Basis nichtionischer und anionischer Tenside bekannt, welche Polyethylenglycol als Hydrotrop enthalten und die vom Anwender nicht in flüssiger Form dosiert werden müssen, sondern portioniert in Beutel aus wasserlöslichem Material, zum Beispiel Polyvinylalkohol, abgepackt werden.

Das in der europäischen Patentschrift EP 295 525 B1 beschriebene pastenförmige Waschmittel besteht aus einer im Temperaturbereich unterhalb 10 °C flüssigen Phase, die aus nichtionischem Tensid gebildet wird, und einer darin dispergierten festen Phase bestimmter Korngröße, die aus Waschalkalien, Sequestrierungsmitteln und gegebenenfalls Aniontensiden gebildet wird. Dafür werden Tenside beziehungsweise deren Gemische verwendet, deren Stockpunkt (Erstarrungspunkt) unterhalb 5 °C liegen muß, um eine Verfestigung der Paste bei niedrigen Transport- und Lagertemperaturen zu vermeiden. Diese Waschmittelpaste ist für gewerbliche Wäschereien bestimmt und ist derart fließfähig, daß sie über eine Absaugleitung mittels einer üblichen Förderpumpe gefördert werden kann. Es wurde allerdings festgestellt, daß derartige Pasten während ihrer Herstellung nicht immer befriedigend die Homogenität ihrer Inhaltsstoffe gewährleisten können und auch während der Lagerung häufig zum Entmischen neigen. Das Entmischen betrifft nicht nur die Separation der festen von den flüssigen Bestandteilen, sondern auch die Phasentrennung der flüssigen Inhaltsstoffe.

Ein weiteres pastenförmiges Waschmittel, welches als nichtionisches Tensid 40 bis 70 Gew.-% bei Raumtemperatur flüssigen ethoxylierten Fettalkohol mit 10 bis 20 Kohlenstoffatomen und einem mittleren Ethoxylierungsgrad von 1 bis 8 sowie 20 bis 50 Gew.-% bei Raumtemperatur flüssigen ethoxylierten und propoxylierten Fettalkohol mit 10 bis 20 Kohlenstoffatomen und einem mittleren Ethoxylierungsgrad von 2 bis 8 und einem mittleren Propoxylierungsgrad von 1 bis 6 sowie 1 bis 10 Gew.-% Seife enthält, wird in der internationalen Patentanmeldung WO 95/09229 beschrieben. Dieses pastenförmige Wasch- oder Reinigungsmittel ist so strukturviskos, daß es bei Raumtemperatur unter Einwirkung der Schwerkraft nicht fließfähig ist, bei Scherung aber eine deutlich niedrigere Viskosität aufweist und dann unter Einwirkung der Schwerkraft fließfähig ist. Die Dosierung dieses pastenförmigen Wasch- oder Reinigungsmittels erfolgt vorzugsweise dadurch, daß das Mittel zur Erniedrigung der Viskosität der Scherung unterworfen wird und das dann fließfähige Mittel mittels Förderpumpen dosiert werden kann.

Aus der internationalen Patentanmeldung WO 98/10049 ist ein pastenförmiges Waschmittel für den Einsatz in der gewerblichen Wäscherei bekannt, das nichtionisches Tensid, organischen und/oder anorganischen Builder, Alkalisierungsmittel, sowie gegebenenfalls Bleichmittel, Enzym, vergrauungsinhibierendes Polymer und/oder sonstige übliche Inhaltsstoffe enthält und dadurch gekennzeichnet ist, daß es 5 Gew.-% bis 30 Gew.-% eines ethoxylierten Alkohols der allgemeinen Formel R¹-(OC₂H₄)ₘ-OH (I), in der R¹ einen Alkyl- oder Alkenylrest mit 9 bis 15 C-Atomen bedeutet und der mittlere Ethoxylierungsgrad m Werte von 1 bis 8 annehmen kann, 1 Gew.-% bis 20 Gew.-% eines ethoxylierten Alkohols der allgemeinen Formel R²-(OC₂H₄)ₙ-OH (II), in der R² einen Alkyl- oder Alkenylrest mit 12 bis 22 C-Atomen bedeutet und der mittlere Ethoxylierungsgrad n Werte von 3 bis 14 annehmen kann mit der Maßgabe, daß n mindestens um 1,0 größer ist als m, 20 Gew.-% bis 80 Gew.-% Alkalisierungsmittel, insbesondere Alkalimetasilikat, 1 Gew.-% bis 20 Gew.-% mittel- bis langkettigen Alkohol beziehungsweise Alkylether der allgemeinen Formel R³-O-R⁴ (III), in der R³ einen Alkyl- oder Alkenylrest mit 6 bis 22 C-Atomen, insbesondere 8 bis 22 C-Atomen und R⁴ Wasserstoff oder einen Alkylrest mit 1 bis 6 C-Atomen bedeutet, und bis zu 15 Gew.-% organischen Builder vom Typ der polymeren Polycarboxylate enthält, wobei dort unter polymeren Polycarboxylaten Polymerisationsprodukte von ungesättigten Mono- und/oder Dicarbonsäuren verstanden werden, die außer Carboxylgruppen keine weiteren Funktionalitäten aufweisen.

Die gewerblichen Waschverfahren unterscheiden sich von der Haushaltswäsche unter anderem darin, daß zwar auch verschiedene Arten von Textilien und verschiedenartig verschmutzte Textilien anfallen, aber innerhalb des gleichzeitig zur Wäsche anstehenden Materials weitgehend einheitliche Massenwäsche auftritt, was eine auf die jeweilige Reinigungsaufgabe speziell abgestimmte Waschtechnik erlaubt. Allerdings stellt sich in der gewerblichen Wäscherei in höherem Ausmaß als bei der Haushaltswäsche die Forderung nach leistungsfähigen Reinigungsverfahren, da extrem verschmutzte Wäsche und infizierte Krankenhauswäsche anfallen kann. Um den Waschmittelverbrauch möglichst niedrig zu halten, wird in der gewerblichen Wäscherei fast ausschließlich mit von Härteionen befreitem Wasser gewaschen. Für eine ausführliche Übersicht sei auf die Veröffentlichung von H. Krüßmann und H.G. Hloch, "Waschverfahren in der Gewerblichen Wäscherei", Tenside Surfactants Detergents 24 (1987), 341 - 349, und die dort zitierte Literatur verwiesen.

Die aus den oben genannten Dokumenten bekannten Mittel weisen eine hohe Reinigungsleistung auf und sind zum gewerblichen Waschen von verschmutzter Wäsche sehr gut geeignet. Wenn mit eventuell sogar pathogenen Mikroorganismen belastete Wäsche anfällt, vermögen sie jedoch der Forderung nach einer gleichzeitigen Desinfektion nicht nachzukommen, so daß bei ihrem Einsatz die zusätzliche Verwendung von desinfizierend wirkenden Mitteln notwendig wird.

Es besteht somit Bedarf für ein möglichst einfach zusammengesetztes Waschmittel, das neben einer guten Reinigungsleistung eine desinfizierende Wirkung aufweist, wenn man es im Waschgang üblicher gewerblicher Waschvorrichtungen einsetzt.

Gegenstand der vorliegenden Erfindung, mit der diesem Bedarf abgeholfen werden soll, ist ein pastenförmiges Waschmittel für den Einsatz in der gewerblichen Wäscherei, gemäß Anspruch 1.

Dabei muß überraschen, daß trotz Verzicht auf Bleichaktivatoren, worunter hier unter Perhydrolysebedingungen Percarbonsäuren bildende Vorläuferverbindungen wie Ester und Amide verstanden werden sollen, ein desinfizierend wirkendes Mittel erhalten wird.

Ein weiterer Gegenstand der Erfindung ist ein Verfahren zum Waschen und Desinfizieren von Wäsche in der gewerblichen Wäscherei, wobei man ein entsprechendes pastenförmiges Mittel einsetzt. Es kommt dabei vorzugsweise im 60° C-Waschprogramm, das heißt bei einer Waschtemperatur von etwa 60 °C, zum Einsatz. In einer bevorzugten Ausgestaltung des erfindungsgemäßen Verfahrens ist es auch möglich, nicht sämtliche Inhaltsstoffe des erfindungsgemäßen pastenförmigen Mittels gemeinsam in einer Waschmittelpaste vereint einzusetzen, sondern einen oder mehrere der Inhaltsstoffe, insbesondere die anorganische Persauerstoffverbindung, separat einzusetzen, wobei zusätzlich ein pastenförmiges Mittel zum Einsatz kommt, welches bis auf den fehlenden Inhaltsstoff beziehungsweise die fehleden Inhaltsstoffe einem erfindungsgemäßen Mittel entspricht. Bei dieser Vorgehensweise ist es bei Einsatz einer Mehrkammerwaschanlage möglich, den separat eingesetzten Inhaltsstoff, insbesondere die anorganische Persauerstoffverbindung, in die gleiche oder eine andere Kammer als das pastenförmige Mittel einzudosieren. Unter dem vorstehend verwendeten Begriff "separat" ist lediglich die Eigenschaft "getrennt von dem pastenförmigen Mittel" zu verstehen, das heißt der separat zuzudosierende Inhaltsstoff kann auch in Kombination beziehungsweise Abmischung mit weiteren in Waschmitteln üblichen Substanzen, die mit ihm nicht in unerwünschter Weise wechselwirken, zum Einsatz kommen.

Die flüssige Phase des erfindungsgemäßen pastenförmigen Mittels wird im wesentlichen von nichtionischen Tensiden gebildet. Ein erfindungsgemäßes Mittel enthält 32 Gew.-% bis 55 Gew.-%, insbesondere 35 Gew.% bis 50 Gew.-% nichtionisches Tensid in Form eines oder mehrerer ethoxylierter und/oder propoxylierter Alkohole, wobei vorzugsweise solche zum Einsatz kommen, die den obengenannten Formeln I oder II entsprechen. Besonders bevorzugt ist die Verwendung von Mischungen aus diesen. Alkohole beziehungsweise Ether der oben angegebenen Formel III sowie gegebenenfalls Zusatztenside gemäß der allgemeinen Formel IV,

R⁵-(OC₂H₄)ₓ-(OC₃H₆)_{y}-OH (IV)

in der R⁵ einen Alkyl- oder Alkenylrest mit 9 bis 15 C-Atomen, insbesondere 12 bis 15 C-Atomen bedeutet und der mittlere Ethoxylierungsgrad x Werte von 3 bis 7 und der mittlere Propoxylierungsgrad y Werte von 2 bis 8 annehmen kann, können in erfindungsgemäßen Mitteln ebenfalls vorhanden sein. Die Viskosität des erfindungsgemäßen Mittels kann durch die Kombination von ethoxylierten Alkoholen mit den Formeln I und II eingestellt werden. Bei den Verbindungen der Formeln I, II und IV können die Reste R¹, R² beziehungsweise R⁵ linear oder verzweigtkettig, beispielsweise in 2-Stellung methylverzweigt sein, wobei lineare Reste mit primären veretherten Alkoholfunktionen bevorzugt sind. Vorzugsweise weist das nichtionische Tensid gemäß Formel I eine Kohlenstoffkettenlänge von 8 bis 14, insbesondere 12 bis 14 Kohlenstoffatomen und einen mittleren Ethoxylierungsgrad m von 1 bis 8, insbesondere 1 bis 5 auf. Das nichtionische Tensid gemäß Formel II weist eine breitere Kohlenstoffkettenlängenverteilung hin zu längeren Ketten mit 12 bis 22, insbesondere 12 bis 18 und besonders bevorzugt 16 bis 18 Kohlenstoffatomen und einen höheren mittleren Ethoxylierungsgrad n von 3 bis 14, insbesondere 6 bis 12 auf. Die ethoxylierten Alkohole der Formel I und die ethoxylierten Alkohole der Formel II liegen bevorzugt in Gewichtsverhältnissen von 2 : 1 bis 1 : 1,8 vor. Das erfindungsgemäße Mittel kann weitere nichtionische, in Wasch- und Reinigungsmitteln üblicherweise eingesetzte Tenside enthalten, wie zum Beispiel Alkylpolyglykoside und/oder Fettsäurepolyhydroxyamide. Die Tensidkomponente ist allerdings vorzugsweise frei von ausschließlich propoxylierten Alkoholen.

Für die Alkohole beziehungsweise Ether der allgemeinen Formel III, die zur besonders guten Kältestabilität der erfindungsgemäßen Mittel beitragen, für die Schaumarmut und Verringerung der Tensidablagerung an der gewaschenen Wäsche sorgen und zusätzlich einen Beitrag zur Waschleistung liefern, gilt in Bezug auf den Rest R³ im wesentlichen das oben für die Reste R¹ und R² ausgeführte. R⁴ ist neben Wasserstoff vorzugsweise eine Methyl-, Ethyl-, Propyl- oder Butylgruppe, wobei Wasserstoff und die Methylgruppe, insbesondere Wasserstoff, besonders bevorzugt sind. In einer bevorzugten Ausgestaltung der Erfindung sind in den Mitteln bis zu 15 Gew.-%, vorzugsweise 2 Gew.-% bis 10 Gew.-% an Substanzen gemäß allgemeiner Formel III enthalten.

Fettsäuren oder deren Alkalisalze, die sogenannten Seifen, oder Mischungen aus Fettsäuren und Seifen sind in erfindungsgemäßen Mitteln vorzugsweise in Mengen von 0,75 Gew.-% bis 2,5 Gew.-%, insbesondere von 1 Gew.-% bis 2 Gew.-%, enthalten. Als Seifen kommen insbesondere die Alkalisalze der gesättigten und/oder ungesättigten C₁₂-18-Fettsäuren, beispielsweise Kokos-, Palmkern- oder Talgfettsäure, in Frage, wobei die entsprechenden Säuren auch als solche zum Einsatz kommen können. Besonders bevorzugt ist der Einsatz eines gegebenenfalls verseiften Carbonsäuregemisches aus, jeweils bezogen auf gesamtes Carbonsäuregemisch, 2 Gew.-% bis 8 Gew.-% C₁₄-, bis zu 1 Gew.-% C₁₅-, 18 Gew.-% bis 24 Gew.-% C₁₆-, bis zu 3 Gew.-% C₁₇-, 20 Gew.-% bis 42 Gew.-% C₁₈- und 30 Gew.-% bis 44 Gew.-% C₂₀₋₂₂-Carbonsäure. In Fettsäure-Seife-Mischungen liegt das Gewichtsverhältnis von Fettsäure zu Fettsäurealkalisalz vorzugsweise im Bereich von 1:99 bis 50:50 insbesondere von 5:95 bis 25:75.

Als weitere Tenside kann das Mittel gewünschtenfalls bis zu 10 Gew.-%, vorzugsweise bis zu 5 Gew.-% und insbesondere 0,5 Gew.-% bis 3 Gew.-% synthetische Aniontenside, insbesondere ausgewählt aus den Alkylbenztilsulfonaten, Alkyl- beziehungsweise Alkenylsulfaten und/oder Ethersulfaten, enthalten. Zu den geeigneten synthetischen Aniontensiden, die vorzugsweise in fester, feinteiliger, weitgehend wasserfreier Form in das erfindungsgemäße Mittel eingearbeitet werden können, gehören insbesondere solche vom Sulfonat- oder Sulfat-Typ, die normalerweise als Alkalisalze, bevorzugt als Natriumsalze vorliegen. Insbesondere die genannten Tenside vom Sulfonat-Typ können jedoch auch in Form ihrer freien Säuren eingesetzt werden. Geeignete anionische Tenside vom Sulfonat-Typ sind neben den C₉₋₁₃-Alkylbenzolsulfonaten lineare Alkansulfonate mit 11 bis 15 C-Atomen, wie sie durch Sulfochlorierung beziehungsweise Sulfoxidation von Alkanen und anschließende Verseifung beziehungsweise Neutralisation erhältlich sind, Salze von Sulfofettsäuren sowie deren Ester, die sich von insbesondere in α-Stellung sulfonierten gesättigten C₁₂- bis C₁₈-Fettsäuren und niederen Alkoholen, wie Methanol, Ethanol und Propanol ableiten, und Olefinsulfonate, wie sie zum Beispiel durch Sulfonierung endständiger C₁₂- bis C₁₈-Olefine und anschließende alkalische Hydrolyse gebildet werden. Geeignete Tenside vom Sulfat-Typ sind insbesondere die primären Alkylsulfate mit vorzugsweise linearen Alkylresten mit 10 bis 20 C-Atomen, die ein Alkali-, Ammonium- oder Alkyl- beziehungsweise Hydroxyalkyl-substituiertes Ammoniumion als Gegenkation besitzen. Besonders geeignet sind die Derivate der linearen Alkohole mit insbesondere 12 bis 18 C-Atomen und deren verzweigtkettiger Analoga, der sogenannten Oxoalkohole. Brauchbar sind demgemäß insbesondere die Sulfatierungsprodukte primärer Fettalkohole mit linearen Dodecyl-, Tetradecyl- oder Octadecylresten sowie deren Gemische. Besonders bevorzugte Alkylsulfate enthalten einen Talgalkylrest, das heißt Mischungen mit im wesentlichen Hexadecyl- und Octadecylresten. Die Alkylsulfate können in bekannter Weise durch Reaktion der entsprechenden Alkoholkomponente mit einem üblichen Sulfatierungsreagenz, insbesondere Schwefeltrioxid oder Chlorsulfonsäure, und anschließende Neutralisation mit Alkali-, Ammonium- oder Alkyl- beziehungsweise Hydroxyalkyl-substituierten Ammoniumbasen hergestellt werden. Außerdem können die sulfatierten Alkoxylierungsprodukte derartiger Alkohole, sogenannte Ethersulfate, in den Mitteln enthalten sein. Vorzugsweise enthalten derartige Ethersulfate 2 bis 30, insbesondere 4 bis 10, Ethylenglykol-Gruppen pro Molekül.

Die feste Phase des erfindungsgemäßen Mittels wird im wesentlichen von den Alkalisierungsmitteln, den anorganischen Persauerstoffverbindungen und den Buildersubstanzen gebildet, wobei gegebenenfalls weitere teilchenförmige Hilfsstoffe anwesend sein können. Die feste Phase sollte in der flüssigen Tensidphase möglichst homogen dispergiert sein. Die als feste Phase enthaltenen Bestandteile des pastenförmigen Mittels sollen feinteilig sein und eine mittlere Korngröße im Bereich von 5 µm bis 200 µm aufweisen, wobei höchstens 15% der Teilchen eine Korngröße von mehr als 200 µm aufweisen. Überraschenderweise ist es möglich, relativ grobkörnige Feststoffe, beispielsweise solche, die 20 % bis 50 % Teilchen mit Korngrößen über 100 µm enthalten, ohne Nachteil in die pastenförmigen Mittel einzuarbeiten. Vorzugsweise beträgt die mittlere Korngröße der die feste Phase bildenden Teilchen 10 µm bis 80 µm und insbesondere 10 µm bis 60 µm, wobei die maximale Korngröße unterhalb 300 µm, insbesondere unter 250 µm liegt. Vorzugsweise sind 90 Gew.% der festen pulverförmigen Bestandteile kleiner als 200 µm, insbesondere kleiner als 150 µm. Die mittlere Korngröße kann nach bekannten Methoden (beispielsweise mittels Laserbeugung oder Coulter Counter) bestimmt werden.

Die als weitere Komponente enthaltenen Alkalisierungsmittel werden oft auch als Waschalkalien bezeichnet. Sie sind überwiegend der festen Phase zuzuordnen. Sie sorgen unter Anwendungsbedingungen erfindungsgemäßer Mittel für einen pH-Wert im alkalischen Bereich, der normalerweise im Bereich von 9,5 bis 11,5, insbesondere von 10 bis 11 (gemessen in 1-gewichtsprozentiger Lösung des Mittels in ionenausgetauschtem Wasser) liegt. Bevorzugtes Alkalisierungsmittel ist Alkalicarbonat, das gegebenenfalls auch in Abmischung mit Alkalihydrogencarbonat eingesetzt werden kann. Alkalismetasilikate als stark alkalisierend wirkende Mittel sind in den erfindungsgemäßen pastenförmigen Mitteln nicht enthalten. Der Anteil der Mittel an Alkalisierungsmitteln beträgt in der Regel 20 Gew.-% bis 80 Gew.%, vorzugsweise 30 Gew.-% bis 70 Gew.-% und insbesondere 40 Gew.-% bis 60 Gew.-%. Insbesondere wenn beim Einsatz erfindungsgemäßer Mittel ein Phosphatgehalt ökologisch unbedenklich ist (zum Beispiel bei einer die Phosphate eliminierenden Abwasserreinigung), können in erfindungsgemäßen pastenförmigen Mitteln auch gegebenenfalls polymere Alkaliphosphate, wie Natriumtripolyphosphat, anwesend sein. Ihr Anteil beträgt vorzugsweise bis zu 70 Gew.-%, insbesondere 15 Gew.-% bis 40 Gew.-%, bezogen auf das gesamte Mittel, wobei der Anteil der übrigen Feststoffe, zum Beispiel des Alkalicarbonats und/oder gegebenenfalls enthaltenen Alumosilikats, entsprechend vermindert werden kann. In einer bevorzugten Ausgestaltung erfindungsgemäßer Mittel enthalten diese 5 Gew.-% bis 15 Gew.-%, insbesondere 6 Gew.-% bis 10 Gew.-% Alkalicarbonat und/oder Alkalihydrogencarbonat.

Als organische Buildersubstanz enthält ein erfindungsgemäßes Mittel Citronensäure, Alkalicitrat oder Mischungen aus diesen. Zusätzlich eignen sich andere monomere Polycarbonsäuren beziehungsweise Hydroxycarbonsäuren wie Gluconsäure beziehungsweise deren Salze sowie übliche Co-Builder beziehungsweise Komplexbildner aus der Klasse der Aminopolycarbonsäuren und Polyphosphonsäuren. Zu den Aminopolycarbonsäuren zählen Nitrilotriessigsäure, Ethylendiamintetraessigsäure, Diethylentriaminpentaessigsäure sowie deren höhere Homologen, wobei N,N-Bis(carboxymethyl)asparaginsäure bevorzugt eingesetzt wird. Geeignete Polyphosphonsäuren sind 1-Hydroxyethan-1,1-diphosphonsäure, Aminotri(methylenphosphonsäure), Ethylendiamintetra(methylenphosphonsäure) und deren höhere Homologen, wie zum Beispiel Diethylentetramintetra(methylenphosphonsäure). Die vorgenannten Säuren kommen üblicherweise in Form ihrer Alkalisalze, insbesondere der Natrium- beziehungsweise Kaliumsalze zur Anwendung. Zu den außerdem einsetzbaren Buildern zählen homopolymere und/oder copolymere Carbonsäuren beziehungsweise deren Alkalisalze, wobei auch hier die Natrium- oder Kaliumsalze besonders bevorzugt sind. Als besonders geeignet haben sich polymere Carboxylate beziehungsweise polymere Carbonsäuren mit einer relativen Molekülmasse von mindestens 350, in Form ihrer wasserlöslichen Salze, insbesondere in Form der Natrium- und/oder Kaliumsalze, erwiesen, wie oxydierte Polysaccharide gemäß der internationalen Patentanmeldung WO 93/08251, Polyacrylate, Polymethacrylate, Polymaleinate und insbesondere Copolymere der Acrylsäure mit Maleinsäure beziehungsweise Maleinsäureanhydrid, vorzugsweise solche aus 50 bis 70 % Acrylsäure und 50 bis 10 % Maleinsäure, wie sie beispielsweise in der europäischen Patentschrift EP 022 551 charakterisiert sind. Die relative Molekülmasse der Homopolymeren liegt im allgemeinen zwischen 1000 und 100000, die der Copolymeren zwischen 2000 und 200000, vorzugsweise 50000 bis 120000, bezogen auf freie Säure. Ein besonders bevorzugtes Acrylsäure-Maleinsäure-Copolymer weist eine relative Molekülmasse von 50000 bis 100000 auf. Geeignete, wenn auch weniger bevorzugte Verbindungen dieser Klasse sind Copolymere der Acrylsäure oder Methacrylsäure mit Vinylethern, wie Vinylmethylethern, Vinylester, Ethylen, Propylen und Styrol, in denen der Anteil der Säure mindestens 50 Gew.-% beträgt. Als wasserlösliche organische Buildersubstanzen können auch Terpolymere eingesetzt werden, die als Monomere zwei ungesättigte Säuren und/oder deren Salze sowie als drittes Monomer Vinylalkohol und/oder einem veresterten Vinylalkohol oder ein Kohlenhydrat enthalten. Das erste saure Monomer beziehungsweise dessen Salz leitet sich von einer monoethylenisch ungesättigten C₃-C₈-Carbonsäure und vorzugsweise von einer C₃-C₄-Monocarbonsäure, insbesondere von (Meth)-acrylsäure ab. Das zweite saure Monomer beziehungsweise dessen Salz kann ein Derivat einer C₄-C₈-Dicarbonsäure, wobei Maleinsäure besonders bevorzugt ist, und/oder ein Derivat einer Allylsulfonsäure, die in 2-Stellung mit einem Alkyl- oder Arylrest substituiert ist, sein. Derartige Polymere lassen sich insbesondere nach Verfahren herstellen, die in der deutschen Patentschrift DE 42 21 381 und der deutschen Patentanmeldung DE 43 00 772 beschrieben sind, und weisen im allgemeinen eine relative Molekülmasse zwischen 1 000 und 200 000 auf. Weitere bevorzugte Copolymere sind solche, die in den deutschen Patentanmeldungen DE 43 03 320 und DE 44 17 734 beschrieben werden und als Monomere vorzugsweise Acrolein und Acrylsäure/Acrylsäuresalze beziehungsweise Vinylacetat aufweisen. Brauchbar sind ferner Polyacetalcarbonsäuren, wie sie beispielsweise in den US-Patentschriften US 4 144 226 und US 4 146 495 beschrieben sind und durch Polymerisation von Estern der Glykolsäure, Einführung stabiler terminaler Endgruppen und Verseifung zu den Natrium- oder Kaliumsalzen erhalten werden. Geeignet sind ferner polymere Säuren, die durch Polymerisation von Acrolein und Disproportionierung des Polymers nach Canizzaro mittels starker Alkalien erhalten werden. Sie sind im wesentlichen aus Acrylsäure-Einheiten und Vinylalkohol-Einheiten beziehungsweise Acrolein-Einheiten aufgebaut. Ein erfindungsgemäßes Mitttel enthält vorzugsweise 8 Gew.-% bis 12,5 Gew.-% Citrat und/oder Citronensäure. Neben Citrat und/oder Citronensäure enthält es vorzugsweise 2 Gew.-% bis 12 Gew.-%, insbesondere 5 Gew.-% bis 10 Gew.-% weiteren organischen Builder in Form von polymerem Polycarboxylat.

Als anorganische Builder zum Einsatz in erfindungsgemäßen Mitteln kommen neben dem obengenannten Phosphat kristalline Alkalisilikate sowie feinteilige Alkalialumosilikate, insbesondere Zeolithe vom Typ NaA, X und/oder P, in Frage. Geeignete Zeolithe weisen normalerweise ein Calciumbindevermögen im Bereich von 100 bis 200 mg CaO/g, das gemäß den Angaben in der deutschen Patentschrift DE 24 12 837 bestimmt werden kann, auf. Ihre Teilchengröße liegt üblicherweise im Bereich von 1 µm bis 10 µm. Sie kommen in trockener Form zum Einsatz. Das in den Zeolithen in gebundener Form enthaltene Wasser stört im vorliegenden Fall nicht. Als kristalline Silikate, die allein oder im Gemisch mit den genannten Alumosilikaten vorliegen können, werden vorzugsweise kristalline Schichtsilikate der Formel NaMSiₓO₂₊ₓ · yH₂O eingesetzt, in denen M für Wasserstoff oder Natrium steht, x eine Zahl von 1,9 bis 4 und y eine Zahl von 0 bis 20 ist. Bevorzugte Werte für x sind 2, 3 und 4. Derartige kristalline Schichtsilikate werden beispielsweise in der europäischen Patentanmeldung EP 164 514 beschrieben. Insbesondere sind sowohl β- als auch δ-Natriumdisilikate Na₂Si₂O₅ · yH₂O bevorzugt, wobei β-Natriumdisilikat beispielsweise nach dem Verfahren erhalten werden kann, das in der internationalen Patentanmeldung WO 91/08171 beschrieben ist. Brauchbare kristalline Silikate sind unter den Bezeichnungen SKS-6 (Hersteller Hoechst) und Nabion® 15 (Hersteller Rhone-Poulenc) im Handel. Der Gehalt an derartigem anorganischem Buildermaterial in der Paste kann bis zu 35 Gew.-%, vorzugsweise bis zu 25 Gew.-% und insbesondere 10 Gew.-% bis 25 Gew.-% betragen.

Außerdem enthält ein erfindungsgemäßes pastenförmiges Mittel sauerstoffhaltiges Oxidationsmittel in Form anorganischer Persauerstoffverbindungen, die vorzugsweise aus der Gruppe umfassend Alkaliperborat, Alkalipercarbonat und deren Mischungen ausgewählt werden und wobei das Natriumperborattetrahydrat und das Natriumperboratmonohydrat neben Natriumpercarbonat besondere Bedeutung haben. Weitere geeignete Oxidationsmittel sind beispielsweise Persulfate und Peroxypyrophosphate. Anorganische Persauerstoffverbindung können in erfindungsgemäßen Mitteln vorzugsweise in Mengen von 20 Gew.-% bis 30 Gew.%, insbesondere von 22,5 Gew.-% bis 27,5 Gew.-% enthalten sein. Die Desinfektionskraft der erfindungsgemäßen Mittel bei Temperaturen um 60 °C ist ohne die Anwesenheit von Bleichaktivatoren gegeben, so daß die erfindungsgemäßen Mittel frei von derartigen üblicherweise die Oxidationskraft derartiger Oxidationsmittel verbessernden Bleichaktivatoren sind.

Außerdem kann ein erfindungsgemäßes Mittel weitere Waschhilfsstoffe enthalten, die normalerweise in Mengen bis zu etwa 15 Gew.-%, bezogen auf das fertige Mittel, vorliegen können. Als derartige Waschhilfsstoffe können beispielsweise Enzyme, Vergrauungsinhibitoren, soil-release-Wirkstoffe, Farbübertragungsinhibitoren wie Homo- und/oder Copolymere aus Vinylpyrrolidon und/oder Vinylimidazol, optische Aufheller, Schaumregulatoren und/oder Farb- und Duftstoffe eingesetzt werden. Soweit Duftstoffe enthalten sind, die im allgemeinen flüssig sind, gehen diese in die flüssige Phase erfindungsgemäßer Mittel über. Aufgrund ihrer geringen Menge haben sie jedoch auf das Fließverhalten der Pasten keinen nennenswerten Einfluß.

Die erfindungsgemäßen pastenförmigen Waschmittel sind vorzugsweise im wesentlichen frei von Wasser. Unter "im wesentlichen frei von Wasser" soll hier ein Zustand verstanden werden, bei dem der Gehalt an freiem, das heißt nicht in Form von Hydratwasser und Konstitutionswasser liegendem Wasser bis zu 5 Gew.%, vorzugsweise unter 3 Gew.-% liegt. Dabei ist bemerkenswert, daß trotz der Anwesenheit des persauerstoffhaltigen Bleichmittels durchaus höhere Wassergehalte als bei üblichen pastenförmigen im wesentlichen wasserfreien Waschmitteln möglich sind. Organische Lösungsmittel, zu denen die üblicherweise in Flüssigkonzentraten verwendeten niedermolekularen und niedrig siedenden Alkohole und Etheralkohole zählen, sowie hydrotrope Verbindungen können gegebenenfalls in Mengen bis zu 6 Gew.-% enthalten sein, sind aber vorzugsweise nicht vorhanden.

Als in den erfindungsgemäßen Mitteln gegebenenfalls enthaltene Enzyme kommen insbesondere solche aus der Klasse der Proteasen, Lipasen, Cutinasen, Amylasen, Pullulanasen, Xylanasen, Hemicellulasen, Cellulasen, Peroxidasen sowie Oxidasen beziehungsweise deren Gemische in Frage, wobei der Einsatz von Protease, Amylase, Lipase und/oder Cellulase besonders bevorzugt ist. Der Anteil beträgt vorzugsweise 0,2 Gew.-% bis 1,5 Gew.-%, insbesondere 0,5 Gew.-% bis 1 Gew.-%. Die Enzyme können in üblicher Weise an Trägerstoffen adsorbiert und/oder in Hüllsubstanzen eingebettet sein oder als konzentrierte, möglichst wasserfreie Flüssigformulierungen in die Pasten eingearbeitet werden. Verwendbare Proteasen sind beispielsweise aus den internationalen Patentanmeldungen WO 91/02792, WO 92/21760, WO 93/05134, WO 93/07276, WO 93/18140, WO 93/24623, WO 94/02618, WO 94/23053, WO 94/25579, WO 94/25583, WO 95/02044, WO 95/05477, WO 95/07350, WO 95/10592, WO 95/10615, WO 95/20039, WO 95/20663, WO 95/23211, WO 95/27049, WO 95/30010, WO 95/30011, WO 95/30743 und WO 95/34627 bekannt. Bevorzugt werden gegenüber oxidativer Schädigung stabilisierte Enzyme, beispielsweise die unter den Handelsnamen Durazym® oder Purafect® OxP beziehungsweise Duramyl® oder Purafect® OxAm bekannten Proteasen beziehungsweise Amylasen eingesetzt.

Geeignete Vergrauungsinhibitoren beziehungsweise soil-release-Wirkstoffe sind Celluloseether, wie Carboxymethylcellulose, Methylcellulose, Hydroxyalkylcellulosen und Cellulosemischether, wie Methylhydroxyethylcellulose, Methylhydroxypropylcellulose und Methyl-Carboxymethylcellulose. Vorzugsweise werden NatriumCarboxymethylcellulose und deren Gemische mit Methylcellulose eingesetzt. Zu den üblicherweise eingesetzten Soil-release-Wirkstoffen gehören Copolyester, die Dicarbonsäureeinheiten, Alkylenglykoleinheiten und Polyalkylenglykoleinheiten enthalten. Schmutzablösevermögende Copolyester der genannten Art wie auch ihr Einsatz in Waschmitteln sind seit langer Zeit bekannt. So beschreibt zum Beispiel die deutsche Offenlegungsschrift DE 16 17 141 ein Waschverfahren unter Einsatz von Polyethylenterephthalat-Polyoxyethylenglykol-Copolymeren. Die deutsche Offenlegungsschrift DE 22 00 911 betrifft Waschmittel, die Niotensid und ein Mischpolymer aus Polyoxyethylenglykol und Polyethylenterephthalat enthalten. In der deutschen Offenlegungsschrift DE 22 53 063 sind saure Textilausrüstungsmittel genannt, die ein Copolymer aus einer dibasigen Carbonsäure und einem Alkylen- oder Cycloalkylenpolyglykol sowie gegebenenfalls einem Alkylen- oder Cycloalkylenglykol enthalten. Das europäische Patent EP 066 944 betrifft Textilbehandlungsmittel, die einen Copolyester aus Ethylenglykol, Polyethylenglykol, aromatischer Dicarbonsäure und sulfonierter aromatischer Dicarbonsäure in bestimmten Molverhältnissen enthalten. Aus dem europäischen Patent EP 185 427 sind Methyl- oder Ethylgruppen-endverschlossene Polyester mit Ethylen- und/oder Propylen-terephthalat- und Polyethylenoxid-terephthalat-Einheiten und Waschmittel, die derartiges Soil-release-Polymer enthalten, bekannt. Das europäische Patent EP 241 984 betrifft einen Polyester, der neben Oxyethylen-Gruppen und Terephthalsäureeinheiten auch substituierte Ethyleneinheiten sowie Glycerineinheiten enthält. Der Anteil an Vergrauungsinhibitoren und/oder soil-release-Wirkstoffen in erfindungsgemäßen Mitteln liegt im allgemeinen nicht über 2 Gew.-% und beträgt vorzugsweise 0,5 Gew.-% bis 1,5 Gew.-%.

Zu den für den Einsatz in erfindungsgemäßen Mitteln in Frage kommenden Farbübertragungsinhibitoren gehören insbesondere Polyvinylpyrrolidone, Polyvinylimidazole, polymere N-Oxide wie Poly-(vinylpyridin-N-oxid) und Copolymere von Vinylpyrrolidon mit Vinylimidazol, sowie deren Mischungen. Der Anteil an Farbübertragungsinhibitoren in erfindungsgemäßen Mitteln beträgt vorzugsweise 0,1 Gew.-% bis 2 Gew.-%, insbesondere 0,2 Gew.-% bis 1 Gew.-%.

Als optische Aufheller für insbesondere Textilien aus Cellulosefasern (zum Beispiel Baumwolle) können beispielsweise Derivate der Diaminostilbendisulfonsäure beziehungsweise deren Alkalimetallsalze enthalten sein. Geeignet sind zum Beispiel Salze der 4,4'-Bis(2-anilino-4-morpholino-1,3,5-triazin-6-yl-amino)-stilben-2,2'-disulfonsäure oder gleichartig aufgebaute Verbindungen, die anstelle der Morpholinogruppe eine Diethanolaminogruppe, eine Methylaminogruppe oder eine 2-Methoxyethylaminogruppe tragen. Weiterhin können Aufheller vom Typ des gegebenenfalls substituierten Dibenzofuranylbiphenyls oder des gegebenenfalls substituierten 4,4'-Distyryl-diphenyl anwesend sein, zum Beispiel 4,4'-Bis-(4-chlor-3-sulfostyryl)-diphenyl. Auch Gemische von Aufhellern können verwendet werden. Für Polyamidfasern eignen sich besonders gut Aufheller vom Typ der 1,3-Diaryl-2-pyrazoline, beispielsweise 1-(p-Sulfoamoylphenyl)-3-(p-chlorphenyl)-2-pyrazolin sowie gleichartig aufgebaute Verbindungen. Der Gehalt des Mittels an optischen Aufhellern beziehungsweise Aufhellergemischen liegt im allgemeinen nicht über 1 Gew.-%, vorzugsweise 0,05 Gew.-% bis 0,5 Gew.-%.

Zu den in den erfindungsgemäßen Mitteln einsetzbaren üblichen Schaumregulatoren gehören beispielsweise Polysiloxan-Kieselsäure-Gemische, wobei die darin enthaltene feinteilige Kieselsäure vorzugsweise silaniert ist. Die Polysiloxane können sowohl aus linearen Verbindungen wie auch aus vernetzten Polysiloxan-Harzen sowie aus deren Gemischen bestehen. Weitere Entschäumer sind Paraffinkohlenwasserstoffe, insbesondere Mikroparaffine und Paraffinwachse, deren Schmelzpunkt oberhalb 40 °C liegt, gesättigte Fettsäuren beziehungsweise Seifen mit insbesondere 20 bis 22 C-Atomen, zum Beispiel Natriumbehenat, und Alkalisalze von Phosphorsäuremono- und/oder -dialkylestern, in denen die Alkylketten jeweils 12 bis 22 C-Atome aufweisen. Unter diesen wird bevorzugt Natriummonoalkylphosphat und/oder -dialkylphosphat mit C₁₆- bis C₁₈-Alkylgruppen eingesetzt. Der Anteil der Schaumregulatoren kann vorzugsweise 0,2 Gew.-% bis 2 Gew.-% betragen. In vielen Fällen kann auf den zusätzlichen Einsatz von entschäumenden Wirkstoffen ganz verzichtet werden.

Zur Erhöhung der physikalischen Stabilität wie auch der chemischen Stabilität insbesondere der gegebenenfalls anwesenden Enzyme können auch Dehydratisierungsmittel, zum Beispiel in Form kristallwasserbindender Salze wie wasserfreiem Natriumacetat, Calciumsulfat, Calciumchlorid, Natriumhydroxid, Magnesiumsilikat, oder Metalloxiden wie CaO, MgO, P₄O₁₀ oder Al₂O₃, eingesetzt werden. Derartige Dehydratisierungsmittel, mit denen der Wassergehalt erfindungsgemäßer Mittel gewünschtenfalls auf besonders niedrige Werte gesenkt werden kann, sind in Mengen von vorzugsweise 1 Gew.-% bis 10 Gew.% und insbesondere 2 Gew.% bis 8 Gew.% in den Mitteln gemäß der Erfindung vorhanden.

Zur Herstellung erfindungsgemäßer pastenförmiger Wasch- und Reinigungsmittel geht man vorzugsweise so vor, daß man das nichtionische Tensid beziehungsweise die nichtionischen Tenside vorlegt, gegebenenfalls den Alkohol beziehungsweise Ether der Formel III zumischt, mit dem Gemisch aus Fettsäurealkalisalz und Fettsäure sowie gegebenenfalls dem Schaumregulator und dem synthetischen anionischen Tensid zu einem homogenen Vorgemisch vermischt. Ein derartiges Vorgemisch ist weitgehend lagerstabil und bei Temperaturen im Bereich von Raumtemperatur bis 40 °C fließfähig, auch wenn bei diesen Temperaturen die Bestandteile des Vorgemischs nicht immer vollständig flüssig oder gelöst vorliegen. Diesem Vorgemisch werden, vorzugsweise nach Erwärmen auf Temperaturen im Bereich von etwa 80 °C, die pulverförmigen Bestandteile einschließlich der Citronensäure/des Citrats des pastenförmigen Mittels zugemischt, die insbesondere durch Rühren im Vorgemisch dispergiert werden. Danach wird das Vorgemisch. Anschließend wird das so erhaltene Gemisch vorzugsweise einem Naßmahlvorgang unterworfen. Dadurch erhält das Produkt die erwünschte Konsistenz sowie Homogenität. Die Zumischung weiterer, insbesondere temperaturbeziehungsweise schersensitiver Inhaltsstoffe wie Parfumölen und Enzymen erfolgt anschließend, wobei deren homogene Einarbeitung möglichst schonend geschehen sollte, um die Struktur der Paste nicht zu zerstören. Die entstehenden erfindungsgemäßen Wasch- oder Reinigungsmittel sind direkt nach der Herstellung durch die einwirkenden Scherkräfte fließfähig und pumpbar und können so in übliche Verkaufsgebinde abgefüllt werden.

Ein erfindungsgemäßes pastenförmiges Mittel weist bei 25 °C vorzugsweise eine Viskosität im Bereich von 60 000 mPa.s bis 100 000 mPa.s, insbesondere 70 000 mPa.s bis 90 000 mPa.s, gemessen mit einem Brookfield-Rotationsviskosimeter (Spindel.Nr. 7) bei 5 Umdrehungen pro Minute auf. Diese Zahlenwerte zur Viskosität beziehen sich, um eventuelle Thixotropieeffekt der Paste zu berücksichtigen, auf die Ablesung nach einer Meßzeit von 3 Minuten. Das pastenförmige Wasch- und Reinigungsmittel weist in einer besonderen Ausgestaltung der Erfindung bei Raumtemperatur vorzugsweise eine derartige Viskosität auf, daß es unter Einwirken der Schwerkraft nicht fließfähig ist. Vorzugsweise ist es dann besonders thixotrop und strukturviskos, das heißt es weist bei Scherung eine deutlich niedrigere Viskosität auf und ist unter Einwirken der Schwerkraft fließfähig, wobei es besonders bevorzugt eine scheinbare Viskosität von etwa 80 000 bis 120 000 Pas bei 25°C und einer Schergeschwindigkeit von 0,0001 s⁻¹ - zu ermitteln mit einem CS-Rheometer der Firma Bohlin mit Meßsystem Platte/Platte, Plattenabstand 4 mm - aufweist. Bei Einwirkung von ausreichenden Scherkräften, zum Beispiel einer Schergeschwindigkeit von 0,1 s⁻¹ und ansonsten gleichen Meßbedingungen, weist ein erfindungsgemäßes Mittel vorzugsweise eine erheblich, in der Regel 100- bis 1000-fach niedrigere Viskosität auf. Die Viskositätserniedrigung bei Scherung ist weitgehend reversibel, daß heißt nach Beendigung der Scherung geht das Mittel ohne Auftreten von Entmischung wieder in seinen ursprünglichen physikalischen Zustand über. In diesem Zusammenhang ist zu beachten, daß sich die genannten Viskositäten nicht auf Messungen direkt nach Herstellung der Paste beziehen, sondern auf gelagerte, sozusagen im Gleichgewicht befindliche Pasten, da die im Rahmen des Herstellprozesses einwirkenden Scherkräfte zu einer niedrigeren Pastenviskosität führen, welche sich erst im Lauf der Zeit zur maßgeblichen Endviskosität erhöht. Lagerzeiten von 1 Monat sind dafür in der Regel völlig ausreichend.

Ein erfindungsgemäßes Mittel weist normalerweise eine Dichte im Bereich von 1,3 kg/l bis 1,6 kg/l auf. Das erfindungsgemäße Mittel kann mit gebräuchlichen Geräten zur Dosierung von Pasten dosiert werden, wie sie zum Beispiele in der internationalen Patentanmeldung WO 95/29282, der deutschen Patentanmeldung DE 196 05 906, der deutschen Patentschrift DE 44 30 418 oder den europäischen Patentschriften EP 0 295 525 beziehungsweise EP 0 356 707 beschrieben worden sind. Eine für die Dosierung strukturviskoser pastenförmiger Waschmittel besonders gut geeignete Vorrichtung ist beispielsweise aus der europäischen Patentschrift EP 0 721 521 bekannt und wird zur Dosierung strukturviskoser erfindungsgemäßer Pasten bevorzugt eingesetzt. Die erfindungsgemäßen Wasch- und Reinigungsmittel können gegebenenfalls auch bereits vorportioniert in insbesondere wasserlösliche Folien abgefüllt werden. Derartige Folien sind zum Beispiel in der europäischen Patentanmeldung EP 0 253 151 beschrieben. Ein erfindungsgemäßes pastenförmiges Mittel wird vorzugsweise in der gewerblichen Wäscherei zum Waschen und Desinfizieren von Schmutzwäsche verwendet. Dabei kommt es in Konzentrationen von vorzugsweise 2 g/l bis 5 g/l in der Waschlange zum Einsatz.

### Beispiel

### Beispiel 1

Die in der nachfolgenden Tabelle angegebenen Substanzen wurden miteinander vermischt und in einer Mahlvorrichtung (Walzenstuhl, kontinuierlicher Durchsatz) gemahlen. Man erhielt direkt nach Herstellung fließfähige pastenförmige Waschmittel **M1** bis **M6.** Die Mittel wiesen eine Dichte von ca. 1,4 g/cm³ und eine Viskosität (gemessen bei 25 °C mit einem Brookfield-Rotationsviskosimeters DV-II mit Spindel Nr. 7 bei 5 Umdrehungen pro Minute nach einer Meßdauer von 3 Minuten) von ca. 80 000 mPa.s auf. Die Viskosität der Pasten änderte sich bei Lagerung über 3 Monate nicht signifikant.

**Tabelle 1: Zusammensetzung pastenförmiger Waschmittel (Gew.-%)**

| | **M1** | **M2** | **M3** | **M4** | **M5** | **M6** |
|---|---|---|---|---|---|---|
| Niotensid^{a)} | 20 | 19 | 19 | - | - | 9 |
| Niotensid^{b)} | 10 | 9 | 7 | 7 | 7 | 9 |
| Niotensid^{c)} | - | - | - | - | 16 | - |
| Niotensid^{d)} | - | - | - | 16 | - | - |
| Niotensid^{e)} | - | - | - | 3 | 3 | - |
| Niotensid^{f)} | 8 | 7 | 9 | 9 | 11 | 19 |
| Alkylbenzolsulfonat | 0,8 | 0,7 | 0,7 | 0,7 | 0,7 | 0,7 |
| Fettsäure/Seife^{g)} | 1,2 | 1,6 | 1,6 | 1,6 | 2 | 2 |
| Isotridecanol | - | 3 | 3 | 3 | 3 | 3 |
| Na-Citrat | 10 | 10 | - | 5 | 10 | - |
| Citronensäure | - | - | 10 | 5 | - | 10 |
| Na-Perborat | 25 | 25 | 25 | 25 | 25 | 25 |
| Polymeres Polycarboxylat | 4 | 6 | 6 | 6 | 6 | 6 |
| Phosphonat | 0,5 | 1,6 | 1,6 | 1,6 | 1,6 | 1,6 |
| Na-Hydrogencarbonat | - | 7 | - | - | - | - |
| Schauminhibitor^{h)} | 1 | 1 | 1 | 1 | 1 | 1 |
| opt. Aufheller | 0,2 | 0,5 | 0,5 | 0,5 | 0,5 | 0,5 |
| Enzyme | 0,6 | 0,8 | 0,8 | 0,8 | 0,8 | 0,8 |
| Na-Carbonat | auf 100 | | | | | |

| | | | | | | |
|---|---|---|---|---|---|---|
| a) C₁₂₋₁₄-Fettalkohol + 3 EO (Dehydol® LS 3; Hersteller Henkel KGaA) b) C₁₂₋₁₈-Fettalkohol + 7 EO (Dehydol® LT 7; Hersteller Henkel KGaA) c) C₉₋₁₁-Oxoalkohol + 3 EO (Lutensol® ON 30; Hersteller BASF AG) d) C₉₋₁₁-Oxoalkohol + 7 EO (Lutensol® ON 70; Hersteller BASF AG) e) Oleylcetylalkohol + 2 EO (Foryl® 502; Hersteller Henkel KGaA) f) C₁₂₋₁₄-Fettalkohol + 4 EO + 5 PO (Dehypon® LS 54; Hersteller Henkel KGaA) g) zu 85 % als Na-Salz vorliegende C_{16/22}-Fettsäure (Edenor® W 35; Hersteller Henkel KGaA) h) Mono-/Distearylphosphat | | | | | | |

### Beispiel 2: Bestimmung der Desinfektionswirkung von M1

### Material und Methodik:

4.2 Chemothermische Wäschedesinfektion - Desinfektionsmittelkomission der Deutschen Gesellschaft für Hygiene und Mikrobiologie, Hyg. Med 1998, 23, 127-129.

### Testkeime:

| | |
|---|---|
| S. aureus | ATCC 6538 |
| E. faecium | ATCC 6057 |
| E. coli | NCTC 10538 |
| C. albicans | ATCC 10231 |

### 1. Bestimmung der bakteriostatischen und fungistatischen Wirksamkeit sowie geeigneter Inaktivierungssubstanzen (nach den "Richtlinien" I/2.1)

Wachstumshemmungen nach 72 Stunden Bebrütung bei 37 °C

| Endkonzentrationen von **M1** | | | | | | |
|---|---|---|---|---|---|---|
| 10 g/Liter - weitere Verdünnungen 1:1 | | | | | | |
| **Kein Inaktivierungszusatz** | | | | | | |
| S. aureus | - | - | + | + | + | + |
| E. faecium | - | + | + | + | + | + |
| E. coli | - | + | + | + | + | + |
| C. albicans | - | + | + | + | + | + |

| **3 % Tween 80 + 0,3 % Lezithin + 0,1 % Cystein** | | | | | | |
|---|---|---|---|---|---|---|
| S. aureus | - | + | + | + | + | + |
| E. faecium | - | + | + | + | + | + |
| E. coli | - | - | - | + | + | + |
| C. albicans | - | + | + | + | + | + |

| **3 % Tween 80 + 3 % Saponin + 0,1 % Histidin + 0,1 % Cystein** | | | | | | |
|---|---|---|---|---|---|---|
| S. aureus | - | - | + | + | + | + |
| E. faecium | - | + | + | + | + | + |
| E. coli | - | + | + | + | + | + |
| C. albicans | - | + | + | + | + | + |

| **3 % Tween 80 + 0,3 % Lezithin + 0,1 % Histidin + 0,5 % Na-Thiosulfat** | | | | | | |
|---|---|---|---|---|---|---|
| S. aureus | + | + | + | + | + | + |
| E. faecium | + | + | + | + | + | + |
| E. coli | - | + | + | + | + | + |
| C. albicans | + | + | + | + | + | + |

| | | | | | | |
|---|---|---|---|---|---|---|
| Inaktivierungskombination in den weiteren Versuchen: 3 % Tween 80 + 0,3 % Lezithin + 0,1 % Histidin + 0,5 % Na-Thiosulfat Zeichenerklärung: + = Trübung durch Keimvermehrung - = fehlende Trübung infolge Keimvermehrung | | | | | | |

### 2. Bakterizide Wirkung im quantitativen Suspensionstest

### (mod. nach den "Richtlinien" I/2.3)

### Verfahrenstemperatur: 60 °C

### Keimgehalt der Ausgangssuspension:

| E. faecium ATCC 6057: 9,34 log./ml (Vorkultur auf Brain-Heart-Infusionagar, 48 h bei 36 ± 1 °C) | | | | |
|---|---|---|---|---|
| Konzentrationen von | Reduktionsfaktoren (log.) nach | | | |
| **M1** | Einwirkungszeit in Minuten | | | |
| (g pro Liter) | 5 | 10 | 15 | 30 |
| **Ohne Albuminbelastung (I/2.3.1)** | | | | |
| **6** | 5,07 | ≥ 5,27 | ≥ 5,26 | ≥ 5,26 |
| **3** | 3,50 | ≥ 5,27 | ≥ 5,26 | ≥ 5,26 |
| **1,5** | 3,05 | ≥ 5,27 | ≥ 5,26 | ≥ 5,26 |
| **0,75** | 3,02 | ≥ 5,27 | ≥ 5,26 | ≥ 5,26 |
| Kontrollwert | | | | |
| (log./20°C) | 6,27 6,27 | 6,27 | 6,26 | 6,26 |
| Kontrollwert | | | | |
| (log./60 °C) | 6,24 6,17 | 6,17 | 6,16 | 6,10 |

| **Mit 0,2 % Albuminbelastung (I/2.3.2)** | | | | |
|---|---|---|---|---|
| **6** | 4,90 | ≥ 5,29 | ≥ 5,24 | ≥ 5,10 |
| **3** | 4,51 | ≥ 5,29 | ≥ 5,24 | ≥ 5,10 |
| **1,5** | 3,62 | ≥ 5,29 | ≥ 5,24 | ≥ 5,10 |
| **0,75** | 3,09 | ≥ 5,29 | ≥ 5,24 | ≥ 5,10 |
| Kontrollwert | | | | |
| (log./20 °C) | 6,31 | 6,29 | 6,24 | 6,10 |
| Kontrollwert | | | | |
| (log./60 °C) | 6,30 | 6,19 | 6,16 | 6,11 |

### 3. Prüfung der chemothermischen Wäschedesinfektion

### Testkeim: Enterococcus faecium ATCC 6057

Anzucht auf Brain-Heart-Infusion-Agar (BHI, Becton-Dickinson 11065) während 48 Stunden bei 36 ± 1 °C. Abschwemmen mit physiologischer Kochsalzlösung, nach Zentrifugieren und Abgießen des Überstandes wurden die Keime in konzentriertem Schüttelblut (Oxoid) aufgenommen und homogenisiert.

### Kontamination der Keimträger

Die Läppchen aus Standardbaumwollgewebe (1 x 1 cm, DIN 53919) wurden in die Keim-Blutsuspension eingetaucht und in offenen Petrischalen während 3 Stunden bei 36 ± 1 °C getrocknet.

### Durchführung der Prüfungen

Alle Untersuchungen erfolgten an einem Waschschleuderautomat Miele WS 5080. Pro Kilogramm Wäsche wurden 12,5 ml Schüttelblut (Oxoid) der Wäsche vor dem Wassereinlauf zugesetzt. Nach Beendigung der Desinfektionsphase, also vor einer Klarspülung, wurden die 10 Keimträger entnommen und sofort einzeln in je 5 ml Caseinpepton-Sojabohnenmehlpepton-Lösung (CSL) mit Inaktivierungssubstanzen + Glasperlen eingebracht. Der Keimnachweis erfolgte nach Homogenisieren der Anreicherungskulturen mittels Schütteln (10 min; 300 min⁻¹) im Gußverfahren. Dazu kamen 1 ml direkt und 1 ml nach Verdünnung (0,5 ml in 4,5 ml CSL) in je 20 ml flüssigen CSA (Caseinpepton-Sojabohnenmehlpepton-Agar). Zusätzlich wurden die einzelnen Läppchen in Gußplatten eingebracht. Diese Platten als auch die zuvor genannten wurden bei 36 ± 1 °C während 3 Wochen bebrütet.
Für den Nachweis vermehrungsfähiger Testkeime in der Flotte wurden nach Beendigung der Desinfektionsphase 100 ml Flotte entnommen und sofort mit 100 ml doppelt konzentrierter CSL + doppelt konzentriertern Inaktivierungssubstanzen vermischt.
Nach 3, 7 und 21 Tagen Bebrütung bei 36 ± 1 °C wurden Subkulturen auf SLANETZ-BARTLEY-Agar (Oxoid/CM 377) zum Nachweis der Testkeime, Bebrütung 48 Stunden bei 44 °C, angelegt.

| | | | | | | | | | |
|---|---|---|---|---|---|---|---|---|---|
| Testreihen: | **M1:** | | | | | **3,0 g/l Flotte -** zugesetzt zu | | | |
| | | | | | | Beginn des Waschverfahrens | | | |
| | Desinfektionstemperatur | | | | | **60 °C** | | | |
| | Einwirkzeit: | | | | | **15 Minuten** | | | |
| | Flottenverhältnis: | | | | | **1 : 4** | | | |

| | | | **1. Testreihe** | | | **2. Testreihe** | | | **3. Testreihe** |
|---|---|---|---|---|---|---|---|---|---|
| **Wäsche** (Bettwäsche): | | | 4,72 kg | | | 4,72 kg | | | 4,72 kg |
| **Blutzusatz:** | | | 59,0 ml | | | 59,0 ml | | | 59,0 ml |
| **Menge an M1:** | | | 57,0 g | | | 57,0 g | | | 57,0 g |
| **Aufheizzeit:** | | | 10 min 54 s | | | 11 min 10 s | | | 11 min 07 s |
| **gemessene Temp**.: | | | | | | | | | |
| **Beginn**: | | | 60,3 °C | | | 60,0 °C | | | 60,2 °C |
| **Ende**: | | | 62,1 °C | | | 60,4 °C | | | 60,1 °C |
| **Bereich:** | | | 59,9 - 64,2 °C | | | 59,8 - 64,1 °C | | | 60,0 - 64,1 °C |
| **Ausgangsblutkeimsuspension log/KBE/ml :** | | | 10,70 | | | 10,70 | | | 10,70 |
| **pro Keimträger log KBE:** | | | 9,70 | | | 9,70 | | | 9,70 |
| | | | 9,60 | | | 9,60 | | | 9,60 |
| | | | 9,65 | | | 9,65 | | | 9,65 |
| x: | | | 9,65 | | | 9,65 | | | 9,65 |

| **Rückgewinnbare KBE nach Exposition:** | | | | | | | | | |
|---|---|---|---|---|---|---|---|---|---|
| | **1 ml CSA** | **Guß- platte** | **RF** | **1 ml CSA** | **Guß- platte** | **RF** | **1 ml CSA** | **Guß- platte** | **RF** |
| Keimträger 1 | 0 | + | >8,95 | 0 | + | >8.95 | 0 | + | >8,95 |
| Keimträger 2 | 0 | + | >8,95 | 2 | + | 8,65 | 0 | + | >8,95 |
| Keimträger 3 | 2 | + | 8,65 | 0 | + | >8,95 | 0 | + | >8,95 |
| Keimträger 4 | 1 | + | 8,95 | 3 | + | 8,47 | 0 | + | >8,95 |
| Keimträger 5 | 1 | + | 8,95 | 0 | + | >8,95 | 0 | + | >8,95 |
| Keimträger 6 | 1 | + | 8,95 | 0 | + | >8,95 | 0 | + | >8,95 |
| Keimträger 7 | 0 | + | >8,95 | 0 | + | >8,95 | 0 | + | >8,95 |
| Keimträger 8 | 1 | + | 8,95 | 0 | + | >8,95 | 1 | + | 8,95 |
| Keimträger 9 | 0 | + | >8,95 | 1 | + | 8,95 | 0 | + | >8,95 |
| Keimträger 10 | 0 | + | >8,95 | 3 | + | 8,47 | 0 | + | >8,95 |

| | | | | | | | | | |
|---|---|---|---|---|---|---|---|---|---|
| + = Wachstum des Testkeimes (Keimträger in Gußplatten) - = kein Wachstum des Testkeimes (Keimträger in Gußplatten) | | | | | | | | | |

Kein Nachweis des Testkeimes in den Anreicherungen von je 100 ml Flotte. In der 1. Testreihe exponierte sterile 6 Läppchen zeigten keinen Nachweis der Testkeime in der Anreicherungskultur.
- **Testreihe**:: Ohne Waschmittel
Waschschleuderautomat Miele WS 5080
Flottenverhältnis: 1 : 4

### 1. Testreihe

| | | | |
|---|---|---|---|
| **Wäsche:** | Bettwäsche 4,72 kg | | |
| | | | |
| **Blutzusatz** : | 59,0 ml | | |
| | | | |
| **Aufheizzei**t : | 12 min 44 s | | |
| | | | |
| **Desinfektions-temperatur** : | 60 °C | | |
| | | | |
| **Desinfektionszeit** : | 15 min | | |
| | | | |
| **gemessene Temp**.: | | | |
| | | | |
| **Beginn**: | 60,1 °C | | |
| **Ende**: | 63,6 °C | | |
| **Bereich**: | 60,0 - 64,2 °C | | |
| **Ausgangsblutkeimsuspensionlog.KBE/ml**: | 10,70 E. faecium | | |
| **pro Keimträger log. KBE:** | 9,70 | | |
| | 9,60 | | |
| | 9,60 | | |
| **x**: | 9,65 | | |

| **Rückgewinnbare** | | | |
|---|---|---|---|
| **KBE (log) auf** | **1 ml CSA** | **Gußplatte** | **RF** |
| Keimträger 1 | 398 | + | 6,35 |
| Keimträger 2 | 578 | + | 6,19 |
| Keimträger 3 | 714 | + | 6,10 |
| Keimträger 4 | 178 | + | 6,70 |
| Keimträger 5 | 156 | + | 6,76 |
| Keimträger 6 | 44 | + | 7,31 |
| Keimträger 7 | 311 | + | 6,46 |
| Keimträger 8 | 262 | + | 6,53 |
| Keimträger 9 | 436 | + | 6,31 |
| Keimträger 10 | 360 | + | 6,40 |

| | | | |
|---|---|---|---|
| + = Nachweis des Testkeimes (Läppchen in Gußplatten) - = kein Nachweis des Testkeimes (Läppchen in Gußplatten) Nachweisches Testkeimes in der Flotte (Anreicherung). | | | |

### 4. Beurteilung der Ergebnissse

Die Prüfungen erfolgten nach den Anforderungen "4.2 Chemothermische Wäschedesinfektion" (Stand: April 1998) der Deutschen Gesellschaft für Hygiene und Mikrobiologie. Nach dem Stand des Wissens ist davon auszugehen, daß in chemothermischen Wäschedesinfektionsverfahren bei Temperaturen von 60 °C und darüber der Testkeim *Enterococcus faecium* resistenter ist als Tuberkuloseerreger und die früher eingesetzten weiteren Testkeime *Staphylococcus aureus, Candida alibicans* und *Escherichia coli.*
Die Ergebnisse der quantitativen Suspensionsversuche bei 60 °C zeigen, daß mit dem für das Verfahren in der Waschmaschine interessierenden Zusatz des Waschmittels **M1** (3,0 g/Liter) Reduktionsfaktoren von ≥ 5 log₁₀-Einheiten binnen 10 Minuten erzielt wurden.

Auch in den Prüfungen der Eignung des chemothermischen Waschdesinfektionsverfahrens unter erschwerten Bedingungen mit 12,5 ml Blutzusatz pro Kilogramm Wäsche wurden Reduktionsverfahren größer als 8,5 log₁₀-Einheiten nachgewiesen.

Bei Einsatz der Mittel M2 bis M6 aus Beispiel 1 ergaben sich ähnlich gute Desinfektionsergebnisse.

## Patentansprüche

1. Desinfizierend wirkendes pastenförmiges Waschmittel für den Einsatz in der gewerblichen Wäscherei, enthaltend nichtionisches Tensid, organischen und/oder anorganischen Builder, Bleichmittel auf Persauerstoffbasis sowie gegebenenfalls sonstige übliche Inhaltsstoffe, **dadurch gekennzeichnet, daß** es 30 Gew.-% bis 60 Gew.-% nichtionisches Tensid, wobei 32 Gew-% bis 55 Gew-% nichtionisches Tensid in Form eines oder mehrerer ethoxylierter und/oder propoxylierter Alkohole enthalten und, 0,5 Gew.-% bis 5 Gew.-% Fettsäure und/oder Fettsäurealkalisalz, 5 Gew.-% bis 15 Gew.-% Citrat und/oder Citronensäure und 15 Gew.-% bis 35 Gew.-% anorganische Persauerstoffverbindung enthält sowie frei von Alkalimetasilikat und Bleichaktivator ist.

2. Mittel nach Anspruch 1, **dadurch gekennzeichnet, daß** es 35 Gew.-% bis 50 Gew.-% nichtionisches Tensid in Form eines oder mehrerer ethoxylierter und/oder propoxylierter Alkohole enthält.

3. Mittel nach Anspruch 1 oder 2, **dadurch gekennzeichnet, daß** es 0,75 Gew.-% bis 2,5 Gew.-%, insbesondere 1 Gew.-% bis 2 Gew.-% der Fettsäure und/oder Fettsäurealkalisalz enthält.

4. Mittel nach einem der Ansprüche 1 bis 3, **dadurch gekennzeichnet, daß** es eine Mischung aus Fettsäure und Fettsäurealkalisalz mit einem Gewichtsverhältnis im Bereich von 1:99 bis 50:50 insbesondere von 5:95 bis 25:75 enthält.

5. Mittel nach einem der Ansprüche 1 bis 4, **dadurch gekennzeichnet, daß** es 8 Gew.-% bis 12,5 Gew.-% Citrat und/oder Citronensäure enthält.

6. Mittel nach einem der Ansprüche 1 bis 5, **dadurch gekennzeichnet, daß** es neben Citrat und/oder Citronensäure 2 Gew.-% bis 12 Gew.-%, insbesondere 5 Gew.-% bis 10 Gew.-% weiteren organischen Builder in Form von polymerem Polycarboxylat enthält.

7. Mittel nach einem der Ansprüche 1 bis 6, **dadurch gekennzeichnet, daß** es 20 Gew.-% bis 30 Gew.-%, insbesondere 22,5 Gew.-% bis 27,5 Gew.-% anorganische Persauerstoffverbindung enthält.

8. Mittel nach einem der Ansprüche 1 bis 7, **dadurch gekennzeichnet, daß** die anorganische Persauerstoffverbindung aus der Gruppe umfassend Alkaliperborat, Alkalipercarbonat und deren Mischungen ausgewählt wird.

9. Mittel nach einem der Ansprüche 1 bis 8, **dadurch gekennzeichnet, daß** es bis zu 5 Gew.-% und insbesondere 0,5 Gew.-% bis 3 Gew.-% Alkylbenzolsulfonat enthält

10. Mittel nach einem der Ansprüche 1 bis 9, **dadurch gekennzeichnet, daß** es in 1 gewichtsprozentiger wäßriger Lösung einen pH-Wert im Bereich von 9,5 bis 11,5, insbesondere von 10 bis 11 aufweist.

11. Mittel nach einem der Ansprüche 1 bis 10, **dadurch gekennzeichnet, daß** es bei 25 °C eine Viskosität im Bereich von 60000 mPa.s bis 100 000 mPa.s, insbesondere 70 000 mPa.s bis 90 000 mPa.s (Brookfield-Rotationsviskosimeter, Spindel Nr. 7, 5 Umdrehungen pro Minute) aufweist.

12. Mittel nach einem der Ansprüche 1 bis 11, **dadurch gekennzeichnet, daß** es 5 Gew.-% bis 15 Gew.-%, insbesondere 6 Gew.-% bis 10 Gew.-% Alkalicarbonat und/oder Alkalihydrogencarbonat enthält.

13. Mittel nach einem der Ansprüche 1 bis 12, **dadurch gekennzeichnet, daß** die als feste Phase enthaltenen Bestandteile des pastenförmigen Mittels feinteilig sind und eine mittlere Korngröße im Bereich von 5 µm bis 200 µm, insbesondere 10 µm bis 80 µm aufweisen.

14. Mittel nach einem der Ansprüche 1 bis 13, **dadurch gekennzeichnet, daß** höchstens 15 % der Teilchen der als feste Phase enthaltenen Bestandteile eine Korngröße von mehr als 200 µm aufweisen.

15. Mittel nach einem der Ansprüche 1 bis 14, **dadurch gekennzeichnet, daß** es 0,2 Gew.-%. bis 1,5 Gew.-%, insbesondere .0,5 Gew.-% bis 1 Gew.-% Enzym, insbesondere Protease, Amylase, Lipase und/oder Cellulase, enthält.

16. Verfahren zur Herstellung eines pastenförmigen Mittels gemäß einem der Ansprüche 1 bis 15, **dadurch gekennzeichnet, daß** man das nichtionische Tensid vorlegt, das Gemisch aus Fettsäure und Fettsäurealkalisalz sowie gegebenenfalls dem Schaumregulator und dem synthetischen anionischen Tensid zu einem homogenen Vorgemisch vermischt, diesem Vorgemisch gegebenenfalls nach Erwärmen auf Temperaturen im Bereich von etwa 80 °C, die pulverförmigen Bestandteile einschließlich der Citronensäure/des Citrats des pastenförmigen Mittels zumischt, die insbesondere durch Rühren im Vorgemisch dispergiert werden, danach gegebenenfalls wieder auf Temperaturen im Bereich von etwa 45 °C abkühlt und die Persauerstoffverbindung zudosiert, anschließend das so erhaltene Gemisch einem Naßmahlvorgang unterwirft, wodurch das Produkt die erwünschte Konsistenz sowie Homogenität erhält, und daran anschließend weitere, insbesondere temperatur- beziehungsweise schersensitive Inhaltsstoffe möglichst schonend homogen einarbeitet.

17. Verwendung eines Mittels gemäß einem der Ansprüche 1 bis 15 in der gewerblichen Wäscherei zum Waschen und Desinfizieren von Schmutzwäsche.

18. Verfahren zum Waschen und Desinfizieren von Wäsche in der gewerblichen Wäscherei, **dadurch gekennzeichnet, daß** man ein Mittel gemäß einem der Ansprüche 1 bis 15 einsetzt.

19. Verfahren zum Waschen und Desinfizieren von Wäsche in der gewerblichen Wäscherei, **dadurch gekennzeichnet, daß** man ein gemäß einem der Ansprüche 1 bis 15 entsprechendes Mittel einsetzt, welchem ein Inhaltsstoff, insbesondere die anorganische Persauerstoffverbindung, fehlt, und diesen Inhaltsstoff separat einsetzt.

## Claims

1. A pasty detergent with a disinfecting effect for use in commercial laundries, said detergent including non-ionic surfactant, organic and/or inorganic builder, peroxygen-based bleaching agent, and optionally other usual ingredients, **characterized in that** it includes 30 wt.-% to 60 wt.-% of non-ionic surfactant, with 32 wt.-% to 55 wt.-% of non-ionic surfactant being included in the form of one or more ethoxylated and/or propoxylated alcohols, 0.5 wt.% to 5 wt.-% of fatty acid and/or fatty acid alkali salt, 5 wt.-% to 15 wt.-% of citrate and/or citric acid and 15 wt.-% to 35 wt,-% of inorganic peroxygen compound, and is free of alkali metasilicate and bleach activator.

2. The detergent according to claim 1, **characterized in that** it includes 35 wt.-% to 50 wt.-% of non-ionic surfactant in the form of one or more ethoxylated and/or propoxylated alcohols.

3. The detergent according to claim 1 or 2, **characterized in that** it includes 0.75 wt.-% to 2.5 wt.-%, particularly 1 wt.-% to 2 wt.%, of the fatty acid and/or fatty acid alkali salt.

4. The detergent according to any of claims 1 to 3, **characterized in that** it includes a mixture of fatty acid and fatty acid alkali salt with a weight ratio ranging from 1:99 to 50:50, particularly from 5:95 to 25:75.

5. The detergent according to any of claims 1 to 4, **characterized in that** it includes 8 wt.-% to 12.5 wt.-% of citrate and/or citric acid.

6. The detergent according to any of claims 1 to 5, **characterized in that** it includes, in addition to citrate and/or citric acid, 2 wt.% to 12 wt.-%, particularly 5 wt.-% to 10 wt.-%, of further organic builder in the form of polymeric polycarboxylate.

7. The detergent according to any of claims 1 to 6, **characterized in that** it includes 20 wt.-% to 30 wt.-%, particularly 22.5 wt.-% to 27.5 wt.-%, of inorganic peroxygen compound.

8. The detergent according to any of claims 1 to 7, **characterized in that** the inorganic peroxygen compound is selected from the group comprising alkali perborate, alkali percarbonate and mixtures thereof.

9. The detergent according to any of claims 1 to 8, **characterized in that** it includes up to 5 wt.-%, particularly 0.5 wt.-% to 3 wt.-%, of alkyl benzenesulfonate.

10. The detergent according to any of claims 1 to 3, **characterized in that** a 1% by weight aqueous solution thereof has a pH value ranging from 9.5 to 11.5, particularly from 10 to 11.

11. The detergent according to any of claims 1 to 10, **characterized in that** it has a viscosity at 25°C in a range of from 60,000 mPas to 100,000 mPas, particularly from 70,000 mPas to 90,000 mPas (Brookfield rotary viscosimeter, spindle No. 7, 5 rpm).

12. The detergent according to any of claims 1 to 11, **characterized in that** it includes 5 wt.-% to 15 wt.-%, particularly 6 wt.-% to 10 wt.%, of alkali carbonate and/or alkali hydrogen carbonate.

13. The detergent according to any of claims 1 to 12, **characterized in that** the ingredients of the pasty detergent included in the form of a solid phase are fine particles, having a mean grain size ranging from 5 µm to 200 µm, particularly from 10 µm to 80 µm.

14. The detergent according to any of claims 1 to 13, **characterized in that** at most 15% of the particles of the ingredients included in the form of a solid phase have a grain size of more than 200 µm.

15. The detergent according to any of claims 1 to 14, **characterized in that** it includes 0.2 wt.-% to 1.5 wt.-%, particularly 0.5 wt.% to 1 wt.%, of enzyme, particularly protease, amylase, lipase and/or cellulase.

16. A process for the production of the pasty detergent according to any of claims 1 to 15, **characterized in that** the non-ionic surfactant is introduced, the mixture of fatty acid and fatty acid alkali salt and optional foam regulator and synthetic anionic surfactant is mixed into a homogeneous premix, said premix, optionally following heating at temperatures in a range of about 80°C, the powdered components, including citric acid/citrate, of the pasty detergent are added with mixing, which components are dispersed in the premix particularly by stirring, followed by optional cooling to temperatures in a range of about 45°C, and the peroxygen compound is metered thereto, the resulting mixture is subsequently subjected to a wet grinding process, so that the product obtains the desired consistency and homogeneity, followed by preferably careful homogeneous incorporation of additional, particularly temperature-sensitive or shear-sensitive, ingredients.

17. Use of the detergent according to any of claims 1 to 15 in commercial laundries for washing and disinfecting soiled laundry.

18. A method of washing and disinfecting laundry in commercial laundries, **characterized in that** a detergent according to any of claims 1 to 15 is used.

19. A method of washing and disinfecting laundry in commercial laundries, **characterized in that** a detergent according to any of claims 1 to 15 is used, in which detergent one ingredient, particularly the inorganic peroxygen compound, is absent, and that said ingredient is employed separately.

## Revendications

1. Produit de lavage pâteux à effet désinfectant, destinés à des laveries industrielles, contenant un tensioactif non ionique, des adjuvants organiques et/ou inorganiques, des agents de blanchiment à base de peracide ainsi que, le cas échéant, d'autres ingrédients usuels,
**caractérisé en ce qu'**
il contient 30 à 60 % en poids de tensioactif non ionique, dont 32 à 55 % en poids de tensioactif non ionique sont sous forme d'un ou plusieurs alcools éthoxylés et/ou propoxylés, 0,5 à 5 % en poids d'acide gras et/ou de sel alcalin d'acide gras, 5 à 15 % en poids de citrate et/ou d'acide citrique et 15 à 35 % en poids de composé peracide inorganique, et il est dépourvu de métasilicate alcalin et d'activateur de blanchiment.

2. Produit selon la revendication 1,
**caractérisé en ce que**
35 à 50 % en poids de tensioactif non ionique ont la forme d'un ou plusieurs alcools éthoxylés et/ou propoxylés.

3. Produit selon la revendication 1 ou la revendication 2,
**caractérisé en ce qu'**
il contient de 0,75 à 2,5 % en poids, en particulier de 1 à 2 % en poids d'acide gras et/ou de sel alcalin d'acide gras.

4. Produit selon l'une quelconque des revendications 1 à 3,
**caractérisé en ce qu'**
il contient un mélange d'acide gras et de sel alcalin d'acide gras en rapport pondéral de l'ordre de 1:99 à 50:50, en particulier de 5:95 à 25:75.

5. Produit selon l'une quelconque des revendications 1 à 4,
**caractérisé en ce qu'**
il contient de 8 à 12,5 % en poids de citrate et/ou d'acide citrique.

6. Produit selon l'une quelconque des revendications 1 à 5,
**caractérisé en ce qu'**
il contient, outre le citrate et/ou l'acide citrique, de 2 à 12 % en poids, en particulier de 5 à 10 % en poids d'autres adjuvants organiques sous forme de polycarboxylate polymère.

7. Produit selon l'une quelconque des revendications 1 à 6,
**caractérisé en ce qu'**
il contient de 20 à 30 % en poids, en particulier de 22,5 à 27,5 % en poids de composé peracide inorganique.

8. Produit selon l'une quelconque des revendications 1 à 7,
**caractérisé en ce que**
le composé peracide inorganique est choisi dans le groupe comprenant le perborate alcalin, le percarbonate alcalin et leurs mélanges.

9. Produit selon l'une quelconque des revendications 1 à 8,
**caractérisé en ce qu'**
il contient jusqu'à 5 % en poids et, en particulier de 0,5 à 3 % en poids de sulfonate d'alkylbenzène.

10. Produit selon l'une quelconque des revendications 1 à 9,
**caractérisé en ce que**
son pH est de l'ordre de 9,5 à 11,5, en particulier de 10 à 11, en solution aqueuse à 1 % en poids.

11. Produit selon l'une quelconque des revendications 1 à 10,
**caractérisé en ce que**
sa viscosité à 25 °C est de l'ordre de 60 000 mPa.s à 100 000 mPa.s, en particulier de 70 000 mPa.s à 90 000 mPa.s (viscosimètre rotatif de Brookfield, broche No 7, 5 tours par minute).

12. Produit selon l'une quelconque des revendications 1 à 11,
**caractérisé en ce qu'**
il contient de 5 à 15 % en poids, en particulier de 6 à 10 % en poids de carbonate alcalin et/ou d'hydrogénocarbonate alcalin.

13. Produit selon l'une quelconque des revendications 1 à 12,
**caractérisé en ce que**
les constituants présents en tant que phase solide dans le produit pâteux sont finement texturés et présentent une granulométrie moyenne de l'ordre de 5 à 200 µm, en particulier de 10 à 80 µm.

14. Produit selon l'une quelconque des revendications 1 à 13,
**caractérisé en ce que**
15 % au maximum des particules des constituants présents en tant que phase solide présentent une granulométrie de plus de 200 µm.

15. Produit selon l'une quelconque des revendications 1 à 14,
**caractérisé en ce qu'**
il contient de 0,2 à 1,5 % en poids, en particulier de 0,5 à 1 % en poids d'enzyme, en particulier de protéase, d'amylase, de lipase et/ou de cellulase.

16. Procédé de fabrication d'un produit pâteux selon l'une quelconque des revendications 1 à 15,
**caractérisé en ce qu'**
on prépare le tensioactif non ionique, on mélange le mélange constitué d'acide gras et de sel alcalin d'acide gras ainsi que, le cas échéant, du régulateur de mousse et du tensioactif anionique synthétique en un prémélange homogène, ensuite à ce prémélange, le cas échéant après l'avoir fait chauffer à des températures de l'ordre de 80 °C environ, on ajoute les constituants poudreux y compris l'acide citrique/le citrate du produit pâteux qu'on disperse dans le prémélange en particulier en agitant, après quoi on refroidit de nouveau le cas échéant à des températures de l'ordre de 45 °C environ et on ajoute le composé peracide, puis on soumet le mélange ainsi obtenu à une opération de broyage humide grâce à laquelle le produit acquiert la consistance et l'homogénéité souhaitées, puis on incorpore d'autres ingrédients, en particulier sensibles à la température et au cisaillement, de la manière la plus délicate et homogène possible.

17. Utilisation d'un produit selon l'une quelconque des revendications 1 à 15, dans les laveries industrielles pour laver et désinfecter du linge sale.

18. Procédé de lavage et de désinfection de linge dans les laveries industrielles,
**caractérisé en ce qu'**
on utilise un produit selon l'une quelconque des revendications 1 à 15.

19. Procédé de lavage et de désinfection de linge dans les laveries industrielles,
**caractérisé en ce qu'**
on utilise un produit correspondant à l'une quelconque des revendications 1 à 15, auquel il manque un ingrédient, en particulier le composé peracide inorganique, et on utilise cet ingrédient séparément.
